# EUROPÄISCHE PATENTSCHRIFT

(11) **EP 2 729 377 B1**
(45) Veröffentlichungstag und Bekanntmachung des Hinweises auf die Patenterteilung: **09.08.2017**
(21) Anmeldenummer: 12728399.2
(22) Anmeldetag: 15.06.2012
(51) Int. Cl.: B65D 1/02, B65D 21/02, B65B 17/02, B65B 27/04, B65D 71/50, B65B 61/14

(54) **GEBINDE UND VERFAHREN ZUR HERSTELLUNG EINES SOLCHEN**
PACK AND METHOD FOR PRODUCING SUCH A PACK
EMBALLAGE MULTIPLE ET SON PROCÉDÉ DE RÉALISATION

(30) Priorität: 05.07.2011 DE 102011106759; 11.08.2011 DE 102011109956
(43) Veröffentlichungstag der Anmeldung: 14.05.2014
(73) Patentinhaber: KHS GmbH, 44143 Dortmund (DE)
(72) Erfinder: STUHLMANN, Christopher, 34497 Korbach (DE); ZAHN, Volker, 34471 Volkmarsen (DE)
(86) Internationale Anmeldenummer: PCT/EP2012/002561
(87) Internationale Veröffentlichungsnummer: WO 2013/004341

(56) Entgegenhaltungen:
- EP-A1- 2 301 852
- EP-A2- 0 803 446
- EP-A2- 2 258 625
- EP-A2- 2 305 563
- DE-A1- 2 419 990
- DE-A1- 2 645 495
- DE-A1-102004 047 830
- DE-U1- 20 310 721
- FR-A1- 2 286 763
- US-A- 2 677 460
- US-A- 3 388 791
- US-A- 3 902 992

## Beschreibung

Die Erfindung bezieht sich auf ein Gebinde gemäß dem Oberbegriff von Patentanspruch 1, dessen Merkmale aus EP 2 258 625 A bekannt sind, und auf ein Verfahren zum Herstellen eines solchen Gebindes nach Anspruch 8. Die Artikel des Gebindes können aus einer von wenigstens einem Umreifungselement gebildeten Umreifung umschlungen sein, welche Umreifung schlaufenartig um die Artikelgruppe geschlungen ist und diese zu dem Gebinde zusammenhält. Die Umreifung kann mindestens einen Verschluss mit wenigstens einem Verschlusselement aufweisen.

Artikel im Sinne der Erfindung sind Behälter, nämlich Kunststoff-, also zum Beispiel auch PET-Flaschen, aber auch bereits zu Gruppen (Mehrfachpack) zusammen gefasste Artikel. Derartige PET-Flaschen weisen einen Kontaktbereich auf, welcher sphärisch gewölbt ausgeführt ist, so dass die Artikel bzw. Behälter quasi aneinander um eine Umfangsbahn, also an einem "Abrollring" abrollen können. Bei Glasflaschen ist dies bei mehrmaligem Gebrauch der Flasche zum Beispiel mittels des meistens in heller Hervorhebung erkennbaren Abnutzungsringes erkennbar. Derartige "Abrollringe" können bei PET-Flaschen nicht nur im Kopfbereich, sondern auch im Fußbereich angeordnet sein.

Im Detail erfolgt die Herstellung der Gebinde mit dem Verfahren z.B. in der Weise, dass die Behälter auf einer Transportebene eines Transporteurs aufstehend und mit ihrer Behälterachse in vertikaler Richtung oder im Wesentlichen vertikaler Richtung orientiert in einem Massentransport bzw. in einem breiten Behälterstrom zugeführt werden, in dem die Behälter hinsichtlich markanter Behälter und/oder Ausstattungsmerkmale eine willkürliche Orientierung aufweisen. Dieser breite Behälterstrom wird dann durch Gasseneinteilung in mehrere einspurige Behälterströme umgewandelt. In weiteren Verfahrensschritten erfolgt das Abteilen der die späteren Gebinde bzw. deren Behältergruppen bildenden Behälter aus den einspurigen Behälterströmen, das Zusammenführen der notwendigen Anzahl von Behältern jeweils zu einer verdichteten Behältergruppe, in der die Behälter mit mehreren Mantel- oder Umfangsflächen, also mit den Kontakt- oder Berührflächen gegeneinander anliegen, und dass Verbinden der Behälter jeder Behältergruppe zu dem kompakten und festen bzw. stabilen Gebinde.

Es ist bekannt, mehrere Artikel jeweils zu einer Artikelgruppe zusammen zu fassen oder zu formieren und aus den Artikelgruppen unter Verwendung von Schrumpffolien (z.B. US 7 726 464 A1) feste bzw. transportfähige Lager- und Transporteinheiten oder Gebinde herzustellen. Nachteilig ist hierbei unter anderem, dass die dabei verwendeten Folien sowie insbesondere das Aufschrumpfen der Folien durch Wärme- oder Energieeintrag nicht unerhebliche Kosten verursachen.

Aus den Druckschriften DE 23 31 193 A1, FR 2 286 763 A1, EP 0 803 446 A2 und US 2 677 460 A ist bekannt, mehrere mindestens einen zylindrischen Bereich aufweisende Artikel, wie beispielsweise Flaschen oder Dosen, ausschließlich durch Klebstoff, bzw. einer Mehrzahl von Klebepunkten, zu einem Gebinde auszuformen. Weiterhin ist aus der EP 2 096 039 A1 bekannt, Klebepunkte zwischen Behältern vorzusehen, welche mittels einer Schrumpf- oder Stretchfolie umschlungen und zusammen gehalten werden.

Vorgeschlagen wurde auch bereits, transportfähige Gebinde dadurch herzustellen, dass die jeweils zu einer Artikelgruppe formierten Artikel durch eine die Artikelgruppe schlaufenartig umgreifende Umreifung (DE 10 2009 025 824 A1, DE 10 2009 044 271 A1, DE 41 26 212 A1) verpackt, d.h. miteinander zu einem Gebinde verbunden werden, was eine besonders kostengünstige und einfache Möglichkeit zur Herstellung von Gebinden bzw. Transport- und Lagereinheiten darstellt. Die Umreifung kann auch mit den Behältern verklebt werden. Nachteilig bei der Umreifung ist allerdings, dass beim ersten Entnehmen eines Artikels aus einem solchen Gebinde die in dem Gebinde verbliebenen Artikel durch die Umreifung nicht mehr zusammengehalten werden. Dies gilt nicht nur dann, wenn die Umreifung getrennt oder zerschnitten wird, sondern auch dann, wenn es möglich ist, ohne Durchtrennen der Umreifung einen Artikel aus dem Gebinde zu entnehmen.

Ein weiteres folienloses Gebinde ist aus der schon eingangs erwähnten EP 2 258 625 A2 bekannt, bei dem die Behälter einen zahnradähnlichen Querschnitt mit Rippen und Nuten zum Ineinandergreifen und miteinander Verzah nen aufweisen. Diese Druckschrift beschreibt auch ein Verfahren zum Herstellen des Gebindes aus den Kunststoffbehältern.

Weiterhin besteht beim Transport derartiger Gebinde auf einem Bandfördermittel immer die Gefahr, dass sich zylindrische oder weitgehend zylindrische Artikel, wie Dosen, Flaschen oder Behälter durch Vibration, Stöße etc. eine nestende Position einnehmen, also in die Lücke der Nachbarreihe rutschen. Um dies zu verhindern, muss bei bekannten Gebinden eine sehr große Spannung auf die Umreifung gebracht werden.

Aufgabe der Erfindung ist es, Gebinde der eingangs genannten Art anzugeben, bei denen in einfacher Weise stets vermieden ist, dass die Artikel bei dem Transport in eine nestende Position gelangen, wobei auch nach der Entnahme eines oder mehrerer Artikel aus einem Gebinde der Zusammenhalt der verbliebenen Artikel im Gebinde erhalten bleibt bzw. wieder hergestellt werden kann.

Zur Lösung dieser Aufgabe ist ein Gebinde entsprechend dem Patentanspruch 1 ausgebildet.

Erfindungsgemäß ist vorgesehen, dass die Kontakt- oder Berührfläche den sphärisch ausgeführten Kontaktbereich, also den Abrollring", in Umfangsrichtung gesehen in radialer Richtung negativ unterbricht und, dass die Kontakt- oder Berührfläche mit einem Haft- oder Klebemittelauftrag versehen ist. Vorteilhaft ist, dass dann durch Zusammenführen und Aneinanderdrücken der anderen Artikel, bzw. der zu dem "klebenden" Artikel direkt benachbarten Artikel bzw. Behälter über diesen Haft- oder Klebernittelauftrag die Artikel zu dem festen und stabilen Gebinde miteinander verbunden werden, obwohl die anderen Artikel des Gebindes diesen Klebemittelauftrag nicht unbedingt aufweisen müssen. Günstig ist, wenn jeder Artikel bzw. Behälter einen Klebemittelauftrag zu seinem direkt benachbarten Artikel bzw. Behälter aufweist. So könnte ein Artikel entnommen werden, wobei der Zusammenhalt auch ohne Umreifung aufrechterhalten bliebe.

Im Folgenden werden die Artikel auch als Behälter bezeichnet. Die Behälter des Gebindes sind in nicht-nestender Position angeordnet.

"Haft- oder Klebemittel" in Sinne der Erfindung sind u.a. alle Materialien oder Massen, mit denen eine Klebeverbindung zwischen Behältern möglich ist, insbesondere Verbindungen, Materialien oder Massen, die im flüssigen oder zähflüssigen Zustand aufgebracht einen selbstklebenden Auftrag bilden und/oder unter An-wendung von Druck und/oder durch Energieeintrag und/oder nach einem Aushärten oder Vernetzen (auch durch Energieeintrag) eine Klebeverbindung bewirken. "Haft- oder Klebemittel" in Sinne der Erfindung sind u.a. auch Mehrschichtmaterialien, z.B. solche aus wenigstens einem Trägermaterial, welches mit einem Material beschichtet ist, mit dem eine Klebeverbindung zwischen Behältern möglich ist, also mindestens zweiseitig haftend- und/oder klebend aktiv sind. Ein "klebender" Behälter weist im Sinne der Erfindung Haft- oder Klebemittel auf, bzw. ist mit einem Haft- und Klebemittelauftrag versehen. Das Haft- oder Klebemittel ist bevorzugt derart gewählt, dass die Behälter händisch und zerstörungsfrei aus dem Gebinde lösbar bzw. voneinander trennbar sind.

Eine negative Unterbrechung des Abrollrings in radialer Richtung gesehen bedeutet im Sinne der Erfindung, dass der ursprünglich sphärische, also gewölbte Abrollbereich abgeflacht ist, also eben ausgeführt ist. Insofern weist die Kontakt- oder Berührfläche einen geringeren Außendurchmesser auf als der restliche sphärisch ausgeführte Abrollring. Aufgrund der Abflachung des Abrollrings sind zudem quasi Maßnahmen getroffen, welche ein ungehindertes Abrollen erschweren, wenn nicht sogar nur abschnittsweise erlauben und sodann verhindern, wenn zwei Abflachungen benachbarter Behälter bzw. Artikel aneinander liegen. Eine positive Unterbrechung des Abrollrings in radialer Richtung gesehen bedeutet dagegen, dass die Kontakt- oder Berührflächen einen größeren Durchmesser bzw. Radius aufweisen als der restliche Abrollring. Insofern stehen die Kontakt- oder Berührflächen quasi aus dem Abrollring hervor, bzw. überragen diesen. Auch bei dieser Maßnahme ist vorstellbar, dass ein ungehindertes Abrollen benachbarter Behälter aneinander erschwert ist. Es kann der Klebemittelauftrag auf den in Umfangsrichtung sphärisch durchgehend ausgeführten Kontaktbereich, also auf den Abrollring so aufgebracht werden, dass eine in radialer Richtung gesehen positive Unterbrechung gebildet ist.

Ganz allgemein besteht der Vorteil bei einem erfindungsgemäßen Gebinde darin, dass dieses im Herstellung- und Förderprozess sehr stabil ist und keinerlei Tendenz zeigt, in eine nestende Anordnung zu verfallen und dies bei geringeren Anpresskräften, auch durch die Umreifung, im Vergleich zu bekannten Lösungen. Weiterhin besteht ein Vorteil darin, dass nach dem ersten Lösen der Gruppe von Artikeln, diese, auch durch die Umreifung oder im Zusammenwirken von Umreifung bzw. durch den jeweils klebenden Zusammenhalt ohne Umreifung mit einem Tragegriff- oder Schlaufe, diese wieder zu einer stabilen Einheit zusammengefasst werden können, die der Endverbraucher problemlos und als Gruppe von Artikeln transportieren kann.

Zweckmäßig ist, wenn der Artikel bzw. Behälter die bevorzugt mit dem Klebemittelauftrag versehene Kontakt- oder Berührfläche an seinem Kopfbereich und an seinem Fußbereich, bzw. an einem der Bereiche aufweist. In weiter bevorzugter Ausgestaltung sind die beiden kopfseitigen und fußseitigen Kontakt- und Berührflächen senkrecht übereinander fluchtend auf einer gemeinsamen Hochachse angeordnet.

Sinnvoll im Sinne der Erfindung ist, wenn jeder Artikel bzw. Behälter des Gebindes an seinem Kopfbereich und an seinem Fußbereich jeweils mindestens zwei in Umfangsrichtung um 90° versetzt angeordnete Kontakt- und Berührflächen aufweist, wobei bevorzugt vorgesehen ist, dass kopfseitige und fußseitige Kontakt-und Berührflächen in einer gemeinsamen Hochachse miteinander fluchten. So kann jeder Artikel bzw. Behälter genügend "Klebestellen" zum jeweils benachbarten Artikel bzw. Behälter aufweisen, um das Gebinde genügend zusammen zu halten. Auf eine Umreifung kann so unter Aufrechterhalten des Zusammenhaltes des Gebindes, auch wenn einer oder mehrere der Artikel aus dem Gebinde entfernt würde, verzichtet werden. Dabei kann sichergestellt werden, dass die Kontakt- und Berührflächen benachbarter Artikel bzw. Behälter auf einander zu orientiert sind, so dass diese dann auch genau aneinander liegen können. Eine solche Ausrichtung z.B. anhand von Ausrichtmerkmalen ist bekannt, wobei die Kontakt- und Berührflächen die Ausrichtmerkmale bilden können. Auf die Ausrichtung wird nicht weiter eingegangen.

Überraschenderweise hat sich also herausgestellt, dass es ausreichend ist von den Kontakt- und Berührflächen bzw. -breichen benachbarter Artikel bzw. Behälter, nur eine sehr kleine Teilzahl dieser Kontakt- und Berührflächen bzw. - bereiche nämlich vier Kontakt- und Berührflächen an jedem Behälter vorzusehen und diese mit einem Haft- oder Klebemittel zu versehen, um diesen in mehrfacher Weise vorteilhaften Effekt zu erreichen. In bevorzugter Ausgestaltung ist vorgesehen, dass alle Kontakt- und Berührflächen der Behälter eines Gebindes bzw. des Behälters in ihrer Dimension und Ausgestaltung identisch sind. Selbstverständlich müssen nicht alle Behälter einen Klebemittelauftrag aufweisen. Es liegt im Sinne der Erfindung, wenn die mit Haft- oder Klebemittel zu versehenen Behälter so ausgewählt werden, dass alle Behälter des Gebindes miteinander verklebt sind.

Zielführend ist, dass die Kontakt- und Berührflächen in ihrer geometrischen Ausführung unterschiedlich sein können. So können die Kontakt- und Berührflächen kreisrund ausgeführt sein oder vieleckig, z.B. viereckig wobei jeweils gegenüberliegende Seiten des Vierecks leicht verrundet sein können. Auf diese als Abflachung, also als negative Unterbrechung des Abrollrings ausgeführten Kontakt- und Berührflächen kann das Haft- und Klebemittel aufgetragen werden. Denkbar, jedoch nicht erfindungsgemäß, ist aber auch, wie bereits erwähnt, das Haft- und Klebemittel in einer solchen Schichtstärke aufzutragen, dass sich die positive Erhebung ergibt, so dass der Abrollring in Umfangsrichtung gesehen positiv unterbrochen ist.

In weiter möglicher Ausgestaltung kann vorgesehen sein, den Klebemittelauftrag als dünnen Film, also als dünne Schicht aufzutragen, welche die gesamte Kontakt- und Berührfläche benetzt. Möglich ist aber auch, den Klebemittelauftrag besonders dick, also quasi pilzkopfartig aufzubringen.

Das jeweilige Gebinde kann zum Beispiel aus vier, sechs oder neun Artikeln bzw. Behältern gebildet werden, wobei die genannte Anzahl natürlich nicht beschränkend, sondern lediglich beispielhaft zu verstehen ist, wobei jeder der Behälter oder eine ausgewählte Anzahl von mehr als einem Behältern mit einem Klebemittelauftrag versehen sein kann.

Ist das Gebinde aus vier Behältern mit den Kontakt- und Berührflächen gebildet, und weist eine Umreifung auf, ist es sinnvoll, wenn lediglich einer der Behälter, also ein einziger Behälter, welcher den Klebemittelauftrag hat, ein Eckbehälter ist. Dieser hat direkten Anlagekontakt zu zwei benachbarten Behältern, welche so mit dem "klebenden" Behälter verklebt sind. Möglich ist natürlich auch, zwei Behälter mit Klebemittel zu versehen.

Ist das Gebinde aus sechs Behältern mit den Kontakt- und Berührflächen gebildet, und weist eine Umreifung auf, wobei die Behälter in zwei Reihen zu drei Behältern oder in drei Reihen zu zwei Behältern angeordnet sind, ist zielführend vorgesehen, einen einzigen Behälter aus einer mittigen Lage mit dem Klebemittel zu versehen. Dieser "klebende" Behälter hat direkten Kontakt zu dem anderen Behälter der mittigen sowie zu den benachbarten Eckbehältern. Bei einem Gebinde von sechs Behältern sind vorteilhaft lediglich 16,67% der Behälter bzw. ein einziger Behälter mit Haft- und Klebemittel versehen. Möglich ist natürlich auch, zwei oder drei Behälter mit Klebemittel zu versehen.

Ist das Gebinde aus neun Behältern mit den Kontakt- und Berührflächen gebildet, und weist eine Umreifung auf, wobei die Behälter in drei Reihen zu drei Behältern angeordnet sind, ist es im Sinne der Erfindung zielführend, wenn lediglich der zentrale Behälter als "klebender" Behälter ausgeführt ist. Bei einem Gebinde von neun Behältern sind lediglich 11,11% bzw. ein einziger Behälter ist mit Klebemittel versehen. Möglich ist natürlich auch, zwei, drei oder vier oder mehr Behälter mit Klebemittel zu versehen.

Ausreichend ist also, dass lediglich ein einziger der Behälter des mit der Umreifung versehenen Gebindes als "klebender" Behälter ausgeführt ist. Weist das Gebinde mehr als neun Flaschen auf, kann auch lediglich ein einziger Behälter, maximal 50% der Behälter, idealerweise maximal 25% der Behälter "klebend" ausgeführt sein.

Wird aber auf eine Umreifung des Gebindes verzichtet, ist zielführend vorgesehen, dass jeder der Behälter an seinem direkt benachbarten Behälter "klebt". Selbstverständlich kann dies auch vorgesehen sein, wenn die Umreifung verwendet wird.

Ist der Klebemittelauftrag streifenförmig an der Kontakt- und Berührflächefläche vorgesehen, ist es sinnvoll, den Streifen sich in Hochrichtung erstreckend anzuordnen. Natürlich kann der Streifen auch sich in Umfangsrichtung erstreckend vorgesehen werden.

Um bei einer punktförmigen bzw. streifenförmigen Anordnung der Klebemittel an der Berührfläche bzw. an der Kontaktfläche sicherzustellen, dass auch der "klebende" Kontaktbereich an dem benachbarten Behälter anliegt, kann vorgesehen sein, den Behälter anhand von jeweils einem Ausrichtungsmerkmal, welches ein markantes Behälter- oder Behälterausstattungsmerkmal ist oder einem solchen Merkmal entspricht, auszurichten bzw. zu inspizieren, so dass die Behälter in jedem so hergestellten Gebinde eine Sollorientierung aufweisen, d.h. mit ihren Behälter- oder Ausstattungsmerkmalen in einer vorgegebenen Richtung orientiert sind. Damit sind aber auch die "Klebepunkte" bzw. die "Klebestreifen" in einer Sollorientierung zu den benachbarten Behältern.

Wie bereits erwähnt können die Behälter zueinander ausgerichtet werden. Somit ergibt sich für jedes Gebinde zudem auch noch ein harmonisches, optisch ansprechendes Erscheinungsbild, welches u.a. einen zusätzlichen Kaufanreiz vermittelt, insbesondere auch gegenüber Gebinden mit in willkürlicher Orientierung angeordneten Behältern.

Möglich ist, eine besonders einfache Umreifung zu nutzen, welche eine nicht so große Spannung aufbringen muss, da ein Verfall in eine nestende Position der Behälter mittels des bevorzugt einen einzigen "klebenden" Behälters des betreffenden Gebindes zielführend vermieden ist.

Eine vorteilhafte Ausführungsform besteht darin, wenn die jeweilige Umreifung der Gebinde mehrfach geöffnet und geschlossen werden kann und darüber hinaus die Schlaufenlänge der von der Umreifung gebildeten Schlaufe beliebig oft veränderbar ist, sodass nach der Entnahme eines Artikels bzw. Behälters aus einem Gebinde durch Verkürzung der Schlaufenlänge bzw. durch erneutes Festziehen der Umreifung die im Gebinde verbliebenen Artikel bzw. Behälter dort weiterhin gehalten bzw. fixiert sind.

Im Zusammenhang mit der vorliegenden Erfindung ist die Formulierung, dass "die Umreifung der Gebinde mehrfach geöffnet und geschlossen werden kann" so zu verstehen, dass bereits eine Verlängerung der Länge der von der Umreifung gebildeten Schlaufe zu deren Öffnung führt. Ein vollständigen Zertrennen der Umreifung, bzw. ein voneinander Lösen der Enden der Schlaufe ist zwar möglich, aber nicht zwingend erforderlich.

Weiterbildungen, Vorteile und Anwendungsmöglichkeiten der Erfindung ergeben sich auch aus der nachfolgenden Beschreibung von Ausführungsbeispielen und aus den Figuren. Auch wird der Inhalt der Ansprüche zu einem Bestandteil der Beschreibung gemacht.

Bei einer für das erfindungsgemäße Verfahren vorteilhaften Vorrichtung, umfasst diese u.a. einen Transporteur, auf dem Behälter mit ihren Behälterachsen in vertikaler Richtung oder im Wesentlichen in vertikaler Richtung orientiert aufstehen und im Massentransport, d.h. in einer ungeordneten Menge und mit relativ großer Förderbreite in einer Transportrichtung auf einem ersten Abschnitt des Transporteurs zugeführt werden.

In einem zweiten Abschnitt des Transporteurs erfolgt durch äußere und innere Führungsgeländer zunächst eine Gasseneinteilung des Behälterstroms in der Weise, dass mehrere, d.h. bei der dargestellten Ausführungsform drei durch die inneren Führungsgeländer getrennte Gassen gebildet sind, in denen die Behälter jeweils einen einspurigen Behälterstrom bilden.

In einem dritten in Transportrichtung A sich anschließenden Abschnitt bzw. in einer dortigen Arbeitsstation, erfolgt das Aufbringen der Haft- oder Klebemittelaufträge sowie das Zusammenführen und Aneinanderpressen der Behälter zur Bildung der Gebinde. In der Arbeitsstation erfolgt zugleich auch das Aufbringen der Traggriffe auf die Gebinde durch Kleben oder durch Aufbringen von den Haft- oder Klebemittelaufträgen entsprechenden Aufträgen eines Haft- oder Klebemittels.

Bei einer Variante des Verfahrens bzw. der Vorrichtung, werden zunächst die einspurigen Behälterströme in den Gassen auseinander bewegt, und zwar durch einen entsprechenden Verlauf der äußeren und inneren Führungsgeländer, sodass die Gassen und damit auch die dortigen Behälterströme senkrecht zur Transportrichtung deutlich voneinander beabstandet sind. Als Option, kann dann in einem weiteren Abschnitt des sich auch durch diese Station erstreckenden Transporteurs, eine Vereinzelung der Behälter in jeder Gasse erfolgen, sodass die Behälter dann in einem weiteren, in Transportrichtung anschließenden Abschnitt in jeder Gasse einen vorgegebenen Abstand voneinander aufweisen. Mit Hilfe von Applikatoren werden auf die sich vorbei bewegenden Behälter die Haft- oder Klebemittelaufträge seitlich, d.h. auf die senkrecht zur Transportrichtung orientierten Seitenbereiche der Behälteraußenflächen aufgebracht. Im Anschluss daran werden die mit den Haft- und Klebemittelaufträgen versehenen Behälter mit geeigneten Mitteln, d.h. mit geeigneten Dreheinrichtungen um ihre vertikale oder im Wesentlichen vertikale Behälterachse um 90° gedreht, so dass die Haft- und Klebemittelaufträge in Transportrichtung weisen, bevor die Behälter einen weiteren Applikator zum Aufbringen von Haft- oder Klebemittelaufträgen auf weitere, senkrecht zur Transportrichtung orientierte Bereiche der Behälteraußenfläche passieren.

Bei dieser Ausführungsform werden die Haft- oder Klebemittelaufträge an den Applikatoren jeweils paarweise in Form eines oberen und eines unteren Haft- oder Klebemittelauftrags aufgebracht. Im Anschluss daran erfolgt durch eine Dreheinrichtung ein erneutes Drehen der Behälter um ihre Behälterachse um 90°, sodass die zuletzt aufgebrachten Haft- oder Klebemittelaufträge sich an dem in Transportrichtung vorauseilenden Bereiche der jeweiligen Behälteraußenfläche befinden.

Je nach gewünschter Gebindeform oder Behälteranordnung, werden die Behälter natürlich nur um den jeweils erforderlichen bzw. geeigneten Winkelgrad um die Behälterachse gedreht, z.B. wenn diese eine nestende Position im Gebinde einnehmen sollen.

Bei eine möglichen Verfahrensvariante, werden in einem Abschnitt des Transporteurs zunächst in jeder Gasse jeweils zwei zu einem Gebinde zugehörigen Behälter zusammengeführt und aneinander gedrückt, sodass diese Behälter über die Haft- oder Klebstoffaufträge miteinander verbunden sind und eine Behälterteilgruppe bilden. Im Anschluss daran werden diese Behälterteilgruppen quer zur Transportrichtung insgesamt zusammengeführt und zusammen gedrückt, sodass dann die das jeweilige Gebinde bildenden Behältergruppen erhalten ist. Die Umreifung erfolgt anschließend in einer geeigneten Umreifungsstation.

Das ggf. gewünschte bzw. erforderliche Drehen und Ausrichten der Behälter an den Dreheinrichtungen erfolgt vorzugsweise gesteuert durch opto-elektrische Sensoren, beispielsweise in Form von Kameras oder Kamerasysteme und unter Verwendung eines die Sensor- oder Bildsignale der Sensoren auswertenden Rechners, der die jeweilige Dreheinrichtung steuert. Als Ausrichtungsmerkmal werden dabei die auf die Behälter aufgebrachten Haft- oder Klebemittelaufträge verwendet.

Die Erfindung wird im Folgenden anhand der Figuren an einem Ausführungsbeispiel näher erläutert. Es zeigen:
Fig. 1 eine Vorrichtung zum Herstellen eines Gebindes mit sechs Artikeln bzw. Behältern,
Fig. 2 ein Gebinde mit sechs Artikeln bzw. Behältern in einer perspektivischen Ansicht,
Fig. 3 ein Gebinde mit sechs Artikeln bzw. Behältern ohne Umreifung in perspektivischer Ansicht,
Fig. 4 bis Fig. 6a, b jeweils einen einzelnen Artikel bzw. Behälter mit Kontakt- und Berührflächen, in unterschiedlicher Ausführung.

In den unterschiedlichen Figuren sind gleiche Teile stets mit denselben Bezugszeichen versehen, weswegen diese in der Regel auch nur einmal beschrieben werden. Im Folgenden werden Artikel als Behälter bezeichnet.

Figur 7 zeigt eine bekannte Flasche nach dem Stand der Technik.

Die Figur 1 zeigt eine Vorrichtung 1 zum Herstellen der Gebinde 2. Die Vorrichtung 1 umfasst einen Transporteur 3, auf dem die Behälter 4 mit ihren Behälterachsen in vertikaler Richtung oder im Wesentlichen in vertikaler Richtung orientiert aufstehen und im Massentransport, d.h. in einer ungeordneten Menge und mit relativ großer Förderbreite in einer Transportrichtung A auf einem Abschnitt 3.1 des Transporteurs zugeführt werden.

In einem an dem Abschnitt 3.1 anschließenden Abschnitt 3.2 des Transporteurs 3 erfolgt durch äußere und innere Führungsgeländer 5 zunächst eine Gasseneinteilung des Behälterstroms in der Weise, dass mehrere, d.h. bei der dargestellten Ausführungsform drei durch die inneren Führungsgeländer 5 getrennte Gassen 6 gebildet sind, in denen die Behälter 4 jeweils einen einspurigen Behälterstrom bilden.

In einem in Transportrichtung A anschließenden Abschnitt 3.3 bzw. in einer dortigen, in der Figur 1 schematisch durch den Block wiedergegebenen Arbeitsstation 7 erfolgt das Aufbringen der Haft- oder Klebemittelaufträge 8 sowie das Zusammenführen und Aneinanderpressen der Behälter 4 zur Bildung der Gebinde 2. In der Arbeitsstation 7 erfolgt zugleich auch das Aufbringen der Traggriffe 10 und der Umreifung 11. Eine Umreifung muss nicht unbedingt erfolgen, wie weiter unten noch beschrieben wird.

Die Funktionsweise und generelle Ausbildung der Arbeitsstation 7 wird nicht weiter beschrieben.

Wie der Figur 2 und der Figur 3 zu entnehmen ist, ist das Gebinde 2 jeweils aus einer Behältergruppe mit beispielhaft sechs, in nicht-nestender Position angeordneten Behältern 4 gebildet, wobei sich zwischen benachbarten Artikeln bzw. Behältern 4 zumindest ein axial ausgerichteter Kontaktbereich 12 erstreckt, welcher durch den Bereich größter Annäherung definiert ist, in weichem auch ein oder mehrere Kontakt- oder Berührflächen 13 (Figuren 4 bis 6) liegen.

Die Kontakt-und Berührflächen 13 sind erfindungsgemäß als negative Unterbrechung (Abflachung) des kopf- und fußseitigen sphärischen Bereiches 14 bzw. 15, also des jeweiligen Abrollrings 14 bzw. 15 des Behälters 4 ausgeführt. An den Kontakt- und Berührflächen 13 ist der Haft- und Klebemittelauftrag 8 angeordnet, worauf noch näher eingegangen wird.

Bei dem in Figur 2 dargestellten Ausführungsbeispiel ist die Umreifung 11 in einem Fußbereich der Artikel bzw. Behälter 4 angeordnet. Der Traggriff 10 ist an mittigen Behältern 4 jeweils an einem Außenumfang des Behälters bzw. des Artikels 4 befestigt, z.B. angeklebt. Die Umreifung 11 weist eine Entlastungsschlaufe 9 auf, ein Bereich der Umreifung 11, in welchem diese doppelt gelegt und durch eine Schlaufensicherung 9.1 fixiert ist, welche als Klebestreifen ausgeführt ist. Alternativ kann die Entlastungsschlaufe auch durch Klebe- oder Schweißverfahren z.B. Ultraschallschweißen an der Umreifung 11 fixiert werden. Wird diese Entlastungsschlaufe 9 gelöst, bildet die Umreifung 11 einen einzigen Ring oder Reif und Behälter 4 können problemlos entnommen werden, ohne dass die Umreifung 11 zerstört werden muss. An der Position der Entlastungsschlaufe könnte alternativ ein mehrfach zu öffnendes und/oder verschließbares Verschlusselement angeordnet sein, beispielsweise vergleichbar einem Kabelbinderverschluss, insbesondere ein entriegelbarer, oder vergleichbar einem Klettverschluss.

Wie der Figur 2 weiter zu entnehmen ist, weist lediglich ein einziger Behälter 4 an seiner Kontakt- oder Berührfläche 13 einen Klebemittelauftrag 8 auf, welcher lediglich beispielhaft streifenförmig ausgeführt ist, und sich parallel zur Behälterhochachse BA erstreckt.

Der Klebemittelauftrag 8 kann auch punktförmig oder in Umfangsrichtung gesehen vollflächig oder unterbrochen an der Kontakt- oder Berührfläche 13 aufgebracht sein.

Zielführend ist, dass lediglich ein einziger Behälter 4 mit einem einzigen Klebemittelauftrag 8 versehen werden muss, um einen Verfall der Behälter 4 innerhalb des Gebindes 2 mit Umreifung 11 in eine nestende Position zu vermeiden. Selbstverständlich können alle Behälter 4 des Gebindes jeweils mehrere, bevorzugt jeweils vier Kontakt- und Berührflächen 13 aufweisen.

Eine Umreifung ist bei dem Ausführungsbeispiel nach Figur 3 nicht vorhanden. Um den Zusammenhalt des Gebindes 1 dennoch aufrechterhalten zu können, sind bevorzugt vier Kontakt- und Berührflächen 13 an dem jeweiligen Behälter 4 vorgesehen, von denen jeweils zwei auf einer gemeinsamen Hochachse HA bevorzugt fluchtend zueinander angeordnet sind. In bevorzugter Ausgestaltung ist vorgesehen, die so in Hochrichtung angeordneten Kontakt- und Berührflächen 13 vorzugsweise in einem Winkel von 90° (in Umfangsrichtung gesehen) zueinander versetzt anzuordnen (Figuren 4 bis 6). So sind jeweils zwei Kontakt- und Berührflächen kopfseitig in Umfangsrichtung gesehen um 90° zueinander versetzt. Das gleiche gilt für die fußseitigen Kontakt- und Berührflächen 13. Diese Anordnung der Kontakt-und Berührflächen 13 reicht aus, um den jeweils benachbarten Behälter 4 zu kontaktieren. Ersichtlich ist, dass die Kontakt- und Berührflächen 13 nicht unbedingt mit einem Haft- und Klebemittelauftrag 8 versehen sein müssen. Durch die in radialer Richtung ausgeführte negative bzw. bevorzugt positive Unterbrechung des "Abrollrings" sind quasi Rotationsverhinderungsmassnahmen getroffen, welche ein Verschieben der Behälter 4 relativ zueinander nur in geringem Masse gestatten, nämlich bis zu dem Zeitpunkt an welchem benachbarte Behälter 4 mit ihren Kontakt-und Berührflächen 13 aneinander liegen, was eine weitere Rotation weitgehend verhindert.

Sinnvoller Weise tragen die Kontakt- und Berührflächen 13 dennoch einen Haft- und Klebemittelauftrag 8. So kann z.B. auf eine Umreifung verzichtet werden, wobei dennoch der Zusammenhalt des Gebindes 1 bei dem Transport aber auch nach Entnahme eines oder mehrerer Behälter 4 aufrechterhalten bleibt.

Weiterhin ist in den Figuren 2 und 3 eine vorteilhafte Variante des Klebemittelauftrages 8 dargestellt, welcher einen Haft- und Klebeabschnitt und einen Griff- und Manipulationsabschnitt aufweist. Der Haft- und Klebeabschnitt ist im Wesentlichen zwischen den benachbarten Behältern angeordnet, wobei der Griff- und Manipulationsabschnitt in den Zwischenraum der Behälter oder über diese hinaus ragt, so dass er vom Endverbraucher händisch erfasst und durch Zug gelöst werden kann. Beispielhaft sei hier ein Haft- und Klebemittelauftrag genannt, wie er als Powerstrip^{®} bekannt ist. Denkbar ist auch ein Haft- und Klebemittel mit vergleichbaren Eigenschaften.

Die Kontakt- und Berührflächen 13 eines jeden Behälters 4 sind in bevorzugter Ausgestaltung identisch ausgeführt.

Im in Figur 4 dargestellten Ausführungsbeispiel sind die Kontakt- und Berührflächen 13 mehreckig, zum Beispiel viereckig ausgeführt, wobei einander gegenüberliegende Seiten verrundet sein können, was in der Vergrößerung auf der rechten Seite der Figur 4 deutlich erkennbar ist. Die Kontakt- und Berührflächen 13 sind als in radialer Richtung gesehen negative Unterbrechung des "Abrollrings", also quasi als Abflachung ausgeführt. Die Kontakt- und Berührflächen 13 können mit dem Klebemittelauftrag 8 versehen sein, welcher vollflächig als Klebefilm aufgetragen sein kann.

Im in Figur 5 dargestellten Beispiel weisen die Kontakt- und Berührflächen 13 eine kreisförmige Ausgestaltung auf, und sind als positive Unterbrechung des "Abrollringes", also quasi als kreisplattenartige Erhebung ausgeführt. Die Kontakt- und Berührflächen 13 sind auf zwei Höhenlagen der Behälterachse BA angeordnet und können den Klebemittelauftrag 8 in der Schichtdicke eines Klebefilmes aufweisen. Wie Figur 6a zeigt, kann die Schichtdicke des Klebemittelauftrags 8 aber auch einen solchen Betrag aufweisen, dass der Klebemittelauftrag 8 pilzkopfartig ausgeführt ist, und den Abrollring zusätzlich zur Erhebung weiter überragt. Dieser wird im Verfahren zur Bildung der Gebinde idealerweise mittels externer Energie erweicht oder aufgeschmolzen. Dies kann bspw. durch einen Laserstrahl oder Infrarotwellen erfolgen. Besonders vorteilhaft ist hierbei ein Verfahren, bei welchem ein oder mehrere motorisch angetriebene Laserstrahler der Bewegung des Behälters folgen und dabei auf den Klebemittelauftrag 8 fokussieren, und wobei diese mindestens teilweise die Klebemittelaufträge 8 auf- oder anschmelzen bzw. erweichen. Dieser Energieeintrag kann auch noch nach dem Verdichten der Behälter 4 vorgenommen werden.

Möglich, jedoch nicht im Rahmen der Erfindung, ist auch, anstelle der besonderen Ausgestaltung der Kontakt- und Berührfläche 13 als Erhebung aus dem Abrollring heraus vorzusehen, lediglich den Klebemittelauftrag 8 vorzusehen, welcher dann wie in den Figuren 5 und 6 den Abrollring in radialer Richtung überragen würde, so dass die Kontakt- und Berührfläche 13 gebildet ist. Dieser kann, wie in Figur 2 und 3 angedeutet, auch streifenförmig ausgeführt sein, wobei auch eine punktförmige Ausgestaltung möglich ist.

Bei dem in Figur 2 dargestellten Ausführungsbeispiel weist das Gebinde jeweils zwei Behälter 4 in drei Reihen (oder drei Behälter 4 in zwei Reihen) auf. Wobei jeweils zwei äußere Behälter mit ihren Kontakt- oder Berührflächen 13 aneinander und an mittleren Behältern anliegen.

Zielführend ist, wenn nur einer der mittleren Behälter 4 mit dem Klebmittelauftrag 8 versehen ist. Besonders bevorzugt ist, wenn der Klebemittelauftrag 8 als einzelner Klebepunkt oder Klebestreifen, wie in Figur 2 dargstellt, an der kopfseitigen Kontakt- oder Berührfläche 13 aufgebracht ist.

Das Gebinde 2 nach Figur 2 bzw. dessen Behälter 4 kann aufgrund der erfindungsgemäßen Anordnung des einzigen Klebemittelauftrages 8 an einem einzigen Behälter 4 bei dem Transport in seiner nicht-nestenden Position verbleiben, und diese Stabilität auch aufrecht erhalten, wenn z.B. einer der Behälter 4 aus dem Gebinde 2 entnommen ist.

Mit der Erfindung kann auch auf eine Umreifung verzichtet werden (Figur 3), weswegen jeder Behälter 4 des Gebindes 2 mit dem jeweils benachbarten Behälter 4 "verklebt" ist. Durch die vorteilhafte Anordnung der Kontakt- und Berührflächen, welche in Umfangrichtung gesehen bevorzugt um 90° zueinander versetzt angeordnet sind, ist auch sichergestellt, dass diese stets im "inneren" des Gebindes 2 angeordnet sind, wie auch den Figuren 2 und 3 entnommen werden kann, bei denen die Außenflächen des Gebindes 1 bzw. die nach außen weisenden Flächen der Behälter 4 kontakt- und berührflächen- bzw. klebemittelauftragsfrei sind.

Zielführend ist, dass nur wenige, nämlich nur vier Kontakt- und Berührflächen vorgesehen sind, welche zudem entweder in Kopfbereich oder im Fußbereich lediglich in einem Umgangswinkel von 90° zueinander angeordnet sind. Natürlich würden auch nur zwei Kontakt- und Berührflächen 13 entweder im Kopfbereich, oder im Fußbereich oder auf einer gemeinsamen Hochachse (HA) ausreichen, um die vielfältigen Vorteile der Erfindung erreichen zu können. Bei der in Figur 7 nach dem Stand der Technik gezeigten Flasche (Geschmacksmuster DE 403 04 978) sind im Kopf- und Fußbereich aus der welligen Oberflächenstruktur erkennbar ebene Vierecke angeordnet, welche in ihrer Dimension unterschiedlich ausgeführt und in Umfangsrichtung gleich verteilt angeordnet sind, und welche den Durchmesser erkennbar unverändert halten, wobei im Kopf- und Fußbereich wohl jeweils vier solcher Ausgestaltungen vorhanden sind. Diese können identisch geformt sein oder sich komplementär ergänzen.

Figur 6b zeigt eine solche komplementäre Gestaltung. Bei einer komplementär ergänzenden Form ist besonders vorteilhaft, wenn sich auf die Behälter 4 sowohl geringfügig radial nach außen ragende Kontakt- und Berührflächen 13.1 im Verband analog geringfügig radial nach innen stehende Kontakt- und Berührflächen 13.2 der benachbarten Flasche gegenüberstehen oder die Kontakt- und Berührflächen 13.2. lediglich plan ausgeführt ist, also die konvexe Wölbung unterbricht (nicht gezeigt). Hierfür sind idealerweise die Behälter auf ihrem Umfang mindestens auf einer Höhe der Behälterachse BA mit diesen beiden Arten von Kontakt- und Berührflächen ausgeformt, abwechselnd je 90° Winkelabstand. Bei dem Herstellungs- bzw. Verpackungsverfahren werden die Behälter 4 dann so ausgerichtet, dass sich die jeweils komplementären Kontakt- und Berührflächen gegenüber sehen, bevor die Behälter zu dem Gebinde final verdichtet werden.

### Bezugszeichenliste:

- 1: Vorrichtung zur Herstellung von Gebinden
- 2: Gebinde
- 3: Transporteur (3.1 bis 3.3 Abschnitte davon)
- 4: Behälter / Artikel
- 5: Führungsgeländer
- 6: Gassen
- 7: Arbeitsstation
- 8: Klebemittelauftrag
- 9: Entlastungsschlaufe / 9.1 Schlaufensicherung
- 10: Traggriffe
- 11: Umreifung
- 12: Kontaktbereich
- 13: Kontakt- oder Berührflächen
- 13.1, 13.2: Kontakt- oder Berührflächen (komplementäre)
- 14: Fußseitiger Abrollring
- 15: Kopfseitiger Abrollring

- HA: Hochachse
- BA: Behälterachse

## Patentansprüche

1. Folienloses Gebinde, welches jeweils aus einer Artikelgruppe mit wenigstens zwei, bevorzugt mit wenigstens vier, in nicht-nestender Position angeordneten zylindrischen oder sphärische Bereiche aufweisenden Behältern (4) , nämlich Flaschen aus Kunststoff, gebildet ist,
- wobei sich zwischen benachbarten Behältern (4) zumindest ein axial ausgerichteter Kontaktbereich (12) erstreckt, in welchem auch ein oder mehrere Kontakt- oder Berührflächen (13) liegen,
- wobei zumindest ein Teil der Kontakt- und Berührflächen (13) und/oder ein Teilbereich davon mit einem Klebemittelauftrag (8) versehen ist, wobei zumindest einer der Behälter (4) diesen Klebemittelauftrag (8) aufweist.
- **dadurch gekennzeichnet, dass**
- die Flaschen aus Kunststoff mindestens einen sphärisch ausgeführten Kontaktbereich, nämlich einen Abrollring aufweisen,
- wobei die Kontakt- und Berührflächen (13) an einem kopfseitigen Abrollring (15) und/oder an einem fußseitigen Abrollring (14) angeordnet sind, und
- die Kontakt- und Berührflächen (13) den Abrollring in Umfangsrichtung gesehen in radialer Richtung negativ in Form einer Abflachung unterbrechen.

2. Gebinde nach Anspruch 1, **dadurch gekennzeichnet, dass** eine ausgewählte Anzahl an Behältern (4) den Klebmittelauftrag (8) aufweisen.

3. Gebinde nach einem der vorhergehenden Ansprüche, **dadurch gekennzeichnet, dass** jeder Behälter (4) den Klebemittelauftrag (8) aufweist.

4. Gebinde nach einem der vorhergehenden Ansprüche, **dadurch gekennzeichnet, dass** die beiden kopfseitigen und fußseitigen Kontakt- und Berührflächen (13) senkrecht übereinander in Hochrichtung gesehen fluchtend angeordnet sind.

5. Gebinde nach einem der vorhergehenden Ansprüche, **dadurch gekennzeichnet, dass** vier Kontakt- und Berührflächen (13) an einem Behälter (4) vorgesehen sind, von denen jeweils zwei auf einer gemeinsamen Hochachse (HA) angeordnet sind, wobei die auf einer Hochachse (HA) angeordneten zu denen der auf der anderen Hochachse (HA) angeordneten in Umfangsrichtung gesehen um 90° versetzt sind.

6. Gebinde nach einem der vorhergehenden Ansprüche, **dadurch gekennzeichnet, dass** die Kontakt- und Berührflächen (13) zueinander identisch sind oder sich komplementär ergänzen.

7. Gebinde nach einem der vorhergehenden Ansprüche, **dadurch gekennzeichnet, dass** eine Umreifung (11) vorgesehen ist, wobei an lediglich einem einzigen der Behälter (4) der Klebenlittelauftrag (8) angeordnet ist.

8. Verfahren zur Herstellung eines Gebindes (2) einer Gruppe von Behältern (4) aus einem Behälterstrom,
- in welchem die Behälter (4) im Behälterstrom bezüglich ihrer Behälter- und/oder Ausstattungsrnerkmale eine willkürliche Orientierung aufweisen,
- einer Gassenbildung zur Ausbildung von einspurigen Behälterströmen in Gassen (6) unterzogen und
- anschließend durch Abteilen einer vorbestimmten Anzahl von Behältern (4) in den Gassen (6) jeweils noch nicht endgültig formierte, voräufige Behältergruppen und
- aus diesen durch Zusammenführen der Behälter (4) jeweils formierte, verdichtete Behältergruppen gebildet und nachfolgend zu dem jeweiligen Gebinde (1) zusammengefasst werden,
- wobei die die jeweilige Behältergruppe eines Gebindes (1) bildenden Behälter hinsichtlich eines markanten Behälter- und/oder Ausstattungsmerkmals ausgerichtet werden, so dass die Behälter (4) in dem fertig gestellten Gebinde (1) eine vorgegebene Soll-Orientierung aufweisen,
- wobei eine Vereinzelung der Behälter (4) in jeder Gasse (6) derart erfolgt, dass in Transportrichtung die Behälter (4) in jeder Gasse (6) einen vorgegebenen Abstand voneinander aufweisen,
- wobei nachfolgend das Ausrichten des jeweiligen Behälters (4) durch gesteuertes Drehen um seine Behälterachse erfolgt, und
- wobei nach dem Ausrichten der Behälter die Behälter der von diesen jeweils gebildeten verdichteten und formierten Behältergruppe miteinander zu dem Gebinde (1) miteinander verbunden werden, mittels Haft- oder Klebemittel oder Haft- oder Klebemittelauftrag (8),
- wobei die Behälter (4) nachfolgend händisch und zerstörungsfrei aus der Behältergruppe oder voneinander trennbar sind,
- **dadurch gekenntzeichnet, dass** ein Gebinde (1) aus Behältern in Gestalt von Kunststoffflaschen gemäß einem der Ansprüche 1 bis 7 gebildet wird und
- das Ausrichten des jeweiligen Behälters (4) um seine Behälterachse in Bezug auf das Ausrichtungsmerkmal, nämlich hinsichtlich der gewünschten Lage des wenigstens einen auf den jeweiligen Behälter (4) aufgebrachten Haft- oder Klebemittelauftrags (8) nach der Gasseneinteilung erfolgt.

9. Verfahren nach Anspruch 8, **dadurch gekennzeichnet, dass** das Erweichen oder Aufschmelzen der Klebemittelaufträge (8) durch externe Energie mittels einen Laserstrahl oder Infrarotwellen erfolgen

10. Verfahren nach Anspruch 9, **dadurch gekennzeichnet, dass** ein oder mehrere motorisch angetriebene Laserstrahler der Bewegung des Behälters folgen und dabei auf den Klebemittelauftrag (8) fokussieren, und wobei diese mindestens teilweise die Klebemittelaufträge (8) auf- oder anschmelzen bzw erweichen.

11. Verfahren nach einem der Ansprüche 8 bis 10, **dadurch gekennzeichnet, dass** der Eintrag externer Energie nach dem Verdichten der Behälter (4) zu dem Gebinde vorgenommen wird.

12. Verfahren nach einem der Ansprüche 8 bis 10, **dadurch gekennzeichnet, dass** das Verbinden der die jeweilige Behältergruppe des Gebindes (1) bildenden Behälter zumindest durch wenigstens eine die Behältergruppe umschließende und an dieser durch ein Haft- oder Klebemittel haftende Umreifung (11) erfolgt und/oder die Behälter dadurch miteinander verbunden werden, dass zumindest eine Teilmenge der die formierten Behältergruppe eines Gebindes (1) bildenden Behälter (4) auf wenigstens einer Teilfläche ihrer Behälteroberfläche mit wenigstens einem Haft- oder Klebemittelauftrag (8) versehen wird, und dass die Behälter (4) der Behältergruppe zusammengeführt und derart aneinander gedrückt werden, dass sie über die Haft- und Klebemittelaufträge (3) miteinander verbunden sind.

13. Verfahren nach einem der Ansprüche 8 bis 11, **dadurch gekennzeichnet, dass** das Annähern und/oder Anpressen und/oder Ausrichten der jeweiligen Behälter (4) mittels mindestens eines Halte- und Greifkopfes erfolgt, welcher in und/oder entgegen der Haupttransportstrecke verfahren wird.

14. Verfahren nach Anspruch 13, **dadurch gekennzeichnet, dass** der Halte- und Greifkopf die ergriffenen Behälter (4) einzeln in X-Y-Richtung relativ zueinander verfährt.

15. Verfahren nach Anspruch 13 oder 14, **dadurch gekennzeichnet, dass** der Halte- und Greifkopf motorisch antreibbare Greifelemente umfasst, womit die ergriffenen Behälter (4) um ihre jeweilige Behälterachse unabhängig voneinander gedreht oder rotierend ausgerichtet werden können.

## Claims

1. Pack without a wrapping film, which pack is formed in each case from a group of articles comprising at least two, preferably at least four, containers (4) disposed in a non-nesting position, comprising cylindrical or spherical regions, namely bottles made of plastic,
- wherein at least one axially oriented contact region (12) extends between adjacent containers (4), in which one or more contact or touching surfaces (13) also lie,
- wherein at least a part of the contact or touching surfaces (13) and/or a part region thereof is provided with an adhesive application (8), wherein at least one of the containers (4) exhibits this adhesive application (8),
- **characterised in that**
- the bottles made of plastic comprise at least one spherically configured contact region, namely a roll-off ring,
- wherein the contact and touching surfaces (13) are disposed at a head-side roll-off ring (15) and/or at a foot-side roll-off ring (14), and
- the contact and touching surfaces (13) interrupt the roll-off ring, seen in the circumferential direction, in the radial direction negatively in the form of a flattening area.

2. Pack according to claim 1, **characterised in that** a selected number of containers (4) exhibit the adhesive application (8).

3. Pack according to any one of the preceding claims, **characterised in that** each container (4) exhibits the adhesive application (8).

4. Pack according to any one of the preceding claims, **characterised in that** the two head-side and foot-side contact and touching surfaces (13) are arranged flush and perpendicular to one another seen in a vertical direction.

5. Pack according to any one of the preceding claims, **characterised in that** four contact and touching surfaces (13) are provided at a container (4), of which two in each case are arranged on a common vertical axis (HA), wherein those arranged on one vertical axis (HA) are offset by 90° in relation to those arranged on the other vertical axis (HA), seen in the circumferential direction.

6. Pack according to any one of the preceding claims, **characterised in that** the contact and touching surfaces (13) are identical to one another or supplement one another in a complementary manner.

7. Pack according to any one of the preceding claims, **characterised in that** a strapping band (11) is provided, wherein the adhesive means application (8) is arranged at only one single one of the containers (4).

8. Method for producing a pack (2) from a group of containers (4) from a container stream,
- in which the containers (4) exhibit a random orientation in the container stream in respect of their container features and/or equipping features,
- are subjected to a channel formation in order to form single-track container flows in channels (6), and
- next, by the compartmentalisation of a pre-determined number of containers (4), provisional container groups, not yet in their final form, are arranged in the channels (6), and
- from these, by the guiding together of the containers (4), in each case, finish-formed compacted container groups are formed and then merged to form the respective pack (1),
- wherein the containers forming the respective container group of a pack (1) are aligned in respect of a distinctive container feature and/or equipping feature, such that the containers (4) in the finished pack (1) exhibit a predetermined reference orientation,
- wherein the individualisation of the containers (4) in each channel (6) takes place in such a way that, seen in the transport direction, the containers (4) in each channel (6) exhibit a predetermined distance interval from one another,
- wherein, following this, the alignment of the respective container (4) takes place by controlled rotation about its container axis,
- wherein, after the alignment of the containers, the containers of the container group formed by them, compacted and arranged in each case, are connected to one another to form the pack (1) by way of retention means or adhesive means or by the retention means or adhesive means application (8),
- wherein the containers (4) can thereafter be separated from the container group or from one another by hand and in a non-destructive manner,
- **characterised in that**
a pack (1) is formed from containers in the overall arrangement of plastic bottles according to any one of claims 1 to 7, and
- the orientation of the respective (4) container about its container axis in relation to the orientation feature, namely in respect of the desired position of the at least one retention means or adhesive means application (8) applied onto the respective container (4) takes place after the channel division.

9. Method according to claim 8, **characterised in that** softening or melting of the adhesive means applications (8) takes place by way of external energy, by means of a laser beam or infra-red waves.

10. Method according to claim 9, **characterised in that** one or more motor-driven laser beam generators follow the movement of the container, and in this situation focus on the adhesive means application (8), and wherein these at least partially melt or soften the adhesive means applications (8) onto or at their locations.

11. Method according to any one of claims 8 to 10, **characterised in that** the application of external energy is carried out after the compaction of the containers (4) to form the pack.

12. Method according to any one of claims 8 to 10, **characterised in that** the connecting of the containers forming the respective container group of the pack (1) takes place at least by one strapping band (11) surrounding the container group and adhering to it by a retention means or adhesive means, and/or the containers are thereby connected to one another, that at least a part quantity of the containers (4) forming the formed container group of a pack (1) are provided on at least a part surface of their container surface with at least one retention means or adhesive means (8), and that the containers (4) of the container group are assembled and pressed together in such a way that they are connected to one another by the retention means and adhesive means applications (3).

13. Method according to any one of claims 8 to 11, **characterised in that** the bringing close to one another and/or pressing and/or alignment of the respective containers (4) is carried out by means of at least one retaining and gripping head, which is moved in and/or against the main transport segment.

14. Method according to claim 13, **characterised in that** the retaining and gripping head moves the gripped containers (4) individually in the X-Y direction relative to one another.

15. Method according to claims 13 or 14, **characterised in that** the retaining and gripping head comprises motor-driven gripping elements, with which the gripped containers (4) can be turned about their respective container axes independently of one another, or can be aligned by rotation.

## Revendications

1. Emballage sans film qui est formé respectivement d'un groupe d'articles avec au moins deux, de préférence avec au moins quatre récipients (4) présentant des zones cylindriques ou sphériques, agencés en position non emboîtable, à savoir des bouteilles en plastique,
- dans lequel au moins une zone de contact (12) orientée axialement s'étend entre des récipients contigus (4), dans laquelle une ou plusieurs surfaces de contact ou de toucher (13) sont également présentes,
- dans lequel au moins une partie des surfaces de contact ou de toucher (13) et/ou une zone partielle de celles-ci est pourvue d'une application de moyen collant (8), dans lequel au moins un des récipients (4) présente cette application de moyen collant (8),
- **caractérisé en ce que**
- les bouteilles en plastique présentent au moins une zone de contact réalisée de manière sphérique, à savoir un anneau de roulement,
- dans lequel les surfaces de contact et de toucher (13) sont agencées sur un anneau de roulement (15) côté tête et/ou sur un anneau de roulement (14) côté pied et
- les surfaces de contact et de toucher (13) interrompent l'anneau de roulement vu dans le sens périphérique en direction radiale négativement sous la forme d'un aplatissement.

2. Emballage selon la revendication 1, **caractérisé en ce qu'**un nombre sélectionné de récipients (4) présente l'application de moyen collant (8).

3. Emballage selon l'une des revendications précédentes, **caractérisé en ce que** chaque récipient (4) présente l'application de moyen collant (8).

4. Emballage selon l'une des revendications précédentes, **caractérisé en ce que** les deux surfaces de contact et de toucher (13) côté tête et côté pied sont agencées s'alignant perpendiculairement l'une au-dessus de l'autre vu dans le sens vertical.

5. Emballage selon l'une des revendications précédentes, **caractérisé en ce que** quatre surfaces de contact et de toucher (13) sont prévues sur un récipient (4), dont respectivement deux sont agencées sur un axe vertical (HA) commun, dans lequel celles agencées sur un axe vertical (HA) sont décalées de 90° par rapport à celles agencées sur l'autre axe vertical (HA) vu dans le sens périphérique.

6. Emballage selon l'une des revendications précédentes, **caractérisé en ce que** les surfaces de contact et de toucher (13) sont identiques l'une à l'autre ou se complètent de manière complémentaire.

7. Emballage selon l'une des revendications précédentes, **caractérisé en ce qu'**un cerclage (11) est prévu, dans lequel l'application de moyen collant (8) est agencée juste sur un seul des récipients (4).

8. Procédé de fabrication d'un emballage (2) d'un groupe de récipients (4) provenant d'un courant de récipients,
- dans lequel les récipients (4) présentent une orientation arbitraire dans le courant de récipient par rapport à leurs caractéristiques de récipient et/ou d'équipement,
- sont soumis à une formation de voies pour la réalisation de courants de récipients à une voie dans des voies (6) et
- puis, par la division d'un nombre prédéterminé de récipients (4) dans les voies (6), respectivement des groupes de récipients provisoires, qui ne sont pas encore formés de manière définitive et
- à partir de ceux-ci, des groupes de récipients comprimés formés respectivement par réunion des récipients (4) sont formés et ensuite regroupés pour former l'emballage (1) respectif,
- dans lequel les récipients formant le groupe de récipients respectif d'un emballage (1) sont orientés en ce qui concerne une caractéristique de récipient et/ou d'équipement marquante de sorte que les récipients (4) présentent, dans l'emballage (1) achevé, une orientation de consigne prescrite,
- dans lequel une isolation des récipients (4) est effectuée dans chaque voie (6) de telle manière que dans le sens de transport, les récipients (4) présentent, dans chaque voie (6), une distance prescrite les uns des autres,
- dans lequel l'orientation du récipient respectif (4) est ensuite effectuée par la rotation commandée autour de son axe de récipient, et
- dans lequel après l'orientation des récipients, les récipients du groupe de récipients formé et comprimé formé respectivement par ceux-ci sont reliés entre eux pour former un emballage (1), à l'aide d'un moyen adhésif ou collant ou d'une application de moyen adhésif ou collant (8),
- dans lequel les récipients (4) peuvent ensuite être séparés manuellement et sans destruction du groupe de récipients ou les uns des autres,
- **caractérisé en ce que**
un emballage (1) de récipients est formé sous la forme de bouteilles plastiques selon l'une des revendications 1 à 7 et
- l'orientation du récipient respectif (4) autour de son axe de récipient est effectuée par rapport à la caractéristique d'orientation, à savoir en ce qui concerne la position souhaitée d'au moins une application de moyen adhésif ou collant (8) appliquée sur le récipient respectif (4) après la division en voie.

9. Procédé selon la revendication 8, **caractérisé en ce que** le ramollissement ou la fusion des applications de moyen collant (8) est effectué(e) par l'énergie externe à l'aide d'un faisceau laser ou d'ondes infrarouges.

10. Procédé selon la revendication 9, **caractérisé en ce qu'**un ou plusieurs faisceaux laser entraînés de manière motorisée suivent le mouvement du récipient et se focalisent sur l'application de moyen collant (8), et dans lequel ceux-ci font fondre ou ramollir au moins partiellement les applications de moyen collant (8).

11. Procédé selon l'une des revendications 8 à 10, **caractérisé en ce que** l'apport d'énergie externe est entrepris après la compression des récipients (4) pour former l'emballage.

12. Procédé selon l'une des revendications 8 à 10, **caractérisé en ce que** la liaison des récipients formant le groupe de récipients respectif de l'emballage (1) est effectuée au moins par au moins un cerclage (11) entourant le groupe de récipients et collant sur celui-ci par un moyen adhésif ou collant et/ou les récipients sont reliés entre eux du fait qu'au moins une quantité partielle des récipients (4) formant le groupe de récipients formé d'un emballage (1) est pourvue sur au moins une surface partielle de sa surface de récipient, d'au moins une application de moyen adhésif ou collant (8) et que les récipients (4) du groupe de récipients sont réunis et sont pressés les uns contre les autres de telle manière qu'ils soient reliés entre eux par les applications de moyen adhésif et collant (3).

13. Procédé selon l'une des revendications 8 à 11, **caractérisé en ce que** l'approche et/ou le pressage et/ou l'orientation des récipients respectifs (4) est effectué(e) à l'aide d'au moins une tête de retenue et de préhension qui est déplacée dans et/ou dans le sens inverse de la voie de transport principal.

14. Procédé selon la revendication 13, **caractérisé en ce que** la tête de retenue et de préhension déplace les récipients saisis (4) individuellement en direction X-Y les uns par rapport aux autres.

15. Procédé selon la revendication 13 ou 14, **caractérisé en ce que** la tête de retenue et de préhension comporte des éléments de préhension entraînables de manière motorisée, avec quoi les récipients saisis (4) peuvent être tournés ou orientés par rotation autour de leur axe de récipient respectif indépendamment les uns des autres.
